# EUROPÄISCHE PATENTSCHRIFT

(11) **EP 1 911 586 B1**
(45) Veröffentlichungstag und Bekanntmachung des Hinweises auf die Patenterteilung: **19.03.2014**
(21) Anmeldenummer: 07018331.4
(22) Anmeldetag: 19.09.2007
(51) Int. Cl.: B41F 31/00

(54) **Kurzfarbwerk für eine Verarbeitungsmaschine**
Short inking unit for a processing machine
Mécanisme d'encrage court pour une machine de traitement

(30) Priorität: 11.10.2006 DE 102006048285; 31.08.2007 DE 102007041203
(43) Veröffentlichungstag der Anmeldung: 16.04.2008
(73) Patentinhaber: manroland sheetfed GmbH, 63075 Offenbach (DE)
(72) Erfinder: Richter, Franz-Peter, 64407 Fränkisch-Crumbach (DE); Schölzig, Jürgen, 55126 Mainz (DE)

(56) Entgegenhaltungen:
- EP-A2- 0 279 295
- EP-A2- 1 506 859
- DE-U1- 9 310 713
- US-A- 5 415 612
- US-A1- 2006 070 570

## Beschreibung

Die Erfindung betrifft eine Druckmaschine mit einem Kurzfarbwerk nach dem Oberbegriff von Anspruch 1. Derartige Kurzfarbwerke sind vorzugsweise in Druck- und/oder Lackiermaschinen einsetzbar.

Kurzfarbwerke nach dem Anilox-Prinzip sind dadurch charakterisiert, dass diese Farbwalzenanordnungen und eine farbzonenfreie Farbzufuhr, speziell ohne Farbzonenschrauben, aufweisen, die eine gleichmäßige Einfärbung der Druckform garantieren. Dabei wird eine Farbe von bevorzugt niedrigerer Viskosität als bei konventionellen Farbwerken eingesetzt.

Ein Kurzfarbwerk dieser Art ist aus DE 44 31 464 A1 bekannt, welches ein Dosiersystem mit einem kurzen Farbwalzenzug aufweist. Das Dosiersystem umfasst eine auch als Aniloxwalze bezeichnete Rasterwalze mit am Umfang angeordneten, näpfchen- oder rillenförmigen, mit Farbe oder Lack auffüllbaren Vertiefungen und dazwischen liegenden Stegen. Weiterhin umfasst das Dosiersystem eine Rakeleinrichtung, speziell eine Kammerrakel, die die Rasterwalze umfangsseitig abrakelt. Die Rasterwalze wirkt mit einer den kurzen Walzenzug bildenden Farbauftragwalze zusammen, die wiederum mit einem Platten-/Formzylinder in Wirkverbindung ist. Die Durchmesser von Gummituchzylinder, Formzylinder und Farbauftragwalze sind gleich. Die Umfangsgeschwindigkeit der Farbauftragwalze ist ungleich der Umfangsgeschwindigkeit der Rasterwalze. Der Platten-/Formzylinder ist weiterhin mit einem Gummituchzylinder und der Gummituchzylinder ist mit einem den Bedruckstoff führenden Gegendruckzylinder in Wirkverbindung.

Aus DE 197 36 339 A1 ist ein weiteres Kurzfarbwerk bekannt, dass einen Farbkasten mit Rakel, eine Rasterwalze, eine Farbauftragwalze und einen Formzylinder umfasst. Das Kurzfarbwerk, ist temperierbar, indem die Walzen oder Zylinder durch ein Temperiermittel gekühlt oder erwärmt sein können. Die Farbmenge ist unter Berücksichtigung der Bedruckstoffart, der Farbart und der Farbtemperatur mittels Kennlinien steuerbar/regelbar.

Gemäß DE 82 24 875 U1 ist ein Kurzfarbwerk bekannt, welches einen einfachen Farbzylinder mit zugeordnetem Farbkasten und eine am Farbkasten angeordnete Farbdosiereinrichtung aufweist. Weiterhin umfasst dieses Farbwerk wenigstens eine dem Farbzylinder mit harter Oberflächenausführung nachgeordnete Farbauftragwalze mit elastischer Oberfläche, der ein Plattenzylinder und diesem wiederum ein Gummituchzylinder nachgeordnet sind. Der Durchmesser der Farbauftragwalze entspricht in einer ersten Ausbildung dem Durchmesser des Plattenzylinderdurchmessers. In einer zweiten Ausbildung sind zwischen dem Farbzylinder und dem Plattenzylinder zwei am Plattenzylinder anliegende Farbauftragwalzen vorgesehen, deren Durchmesser dem Plattenzylinderdurchmesser entsprechen oder deren Durchmesser dem Plattenzylinderdurchmesser nahezu entsprechen, wobei die Durchmesser der Farbauftragwalzen zum späteren Nachschleifen ca. 1 mm dicker als der Durchmesser des Plattenzylinders ausgeführt sind.

Weiterhin ist aus DE 101 60 734 A1 eine Kurzfarbwerk bekannt, welches u. a. eine Rasterwalze und eine Farbauftragwalze umfasst. Der Durchmesser der Farbauftragwalze entspricht dem Durchmesser der Druckform (auf dem Plattenzylinder). Die Farbauftragwalze weist einen elastomeren Walzenbezug auf.

Aus GB-A-337 250 ist eine einzelne Walze bekannt, auf deren Walzenkern konzentrisch eine Schaumgummischicht angeordnet ist. Auf der Schaumgummischicht ist konzentrisch eine elastische Gummischicht angeordnet. Bevorzugt ist zwischen dem Walzenkern und der Schaumgummischicht ein beidseitig beschichtetes Gummituch angeordnet und die Schichten sind untereinander vulkanisiert und somit haftfest verbunden. Die Schichten können in mehreren Lagen auf dem Walzenkern angeordnet sein.

Aus EP 0 279 295 A2 ist ein Farbwerk in einer Rollenoffsetdruckmaschine bekannt. Das Farbwerk zeigt eine Farbauftragwalze, die mit einem etwa gleichgroßen Durchmesser ausgestattet ist, wie ihn der Plattenzylinder aufweist. Dieser Farbauftragwalze ist eine Rasterwalze mit einem kleineren Durchmesser zugeordnet. Auf der Farbauftragwalze sind für die Farbübertragung zur Bildung eines Gummimantels mehrere voneinander getrennte Gummitücher mit einer Härte von 60 bis 80 Shore aufgeklebt.

Aufgabe der Erfindung ist es, ein Kurzfarbwerk der eingangs genannten Art derart zu verbessern, dass die die Druckqualität mindernde Einflüsse, insbesondere Schwingungen aus dem Kanaldurchlauf eines Zylinders sowie streifenförmige Störungen der Druckqualität, spürbar vermieden werden.

Gelöst wird die Aufgabe durch die Ausbildungsmerkmale von Anspruch 1. Weiterbildungen ergeben sich aus den abhängigen Ansprüchen.

Ein erster Vorteil der Erfindung ist darin begründet, dass die Verarbeitungsmaschine ein Kurzfarbwerk mit einer relativ geringen Walzenanzahl, bevorzugt zumindest mit einer Rasterwalze (Aniloxwalze) mit Dosiersystem sowie einer Farbauftragwalze mit einer kompressiblen Walzenbeschichtung, ein spürbar verbessertes Verhalten gegenüber den im Druckprozess auftretenden, die Qualität mindernden Einflüssen aufweist. So ist insbesondere beim Passieren eines Zylinderkanals des Platten-/Formzylinders (Kanaldurchlauf) und den daraus resultierenden Stößen und Schwingungen ein verbessertes Dämpfungsverhalten im gesamten Kurzfarbwerk erzielbar. In vorteilhafter Weise werden diese durch den Kanaldurchlauf erregten Stöße bzw. Schwingungen trotz einer relativ geringen Walzenanzahl spürbar reduziert und nicht weiter in das Druckwerk übertragen. Das nachteilige Verhalten (die Qualität mindernden Einflüsse, wie Stöße und Schwingungen beim Kanaldurchlauf eines Platten-/Formzylinders) bei bisher bekannten Kurzfarbwerken ist durch die neue Lösung spürbar reduziert.

Weiterhin sind Schabloniererscheinungen (Fehlerscheinungen, bei denen sich ein Drucksujet in Druckrichtung versetzt wenigstens einmal zusätzlich abzeichnet) durch die Kombination von Rasterwalze und kompressibler Farbauftragwalze unter Berücksichtigung der jeweiligen Außendurchmesser vermeidbar.

Als zweiter Vorteil kann angeführt werden, dass die Farbauftragwalze mit einer kompressiblen Walzenbeschichtung einen - bezogen auf einen Platten-/ Formzylinder - gleichen oder größeren Außendurchmesser aufweist, um insbesondere die Qualität beeinträchtigenden Schabloniererscheinungen zu vermeiden.

In vorteilhafter Weise weist unter diesem Aspekt die Rasterwalze einen - bezogen auf einen Platten-/Formzylinder - kleineren oder gleichen Außendurchmesser auf.

Ein dritter Vorteil besteht darin, dass zumindest die Farbauftragwalze mit einer kompressiblen Walzenbeschichtung in bevorzugter Ausbildung einen Walzenkern aufweist, der einen hohen axialen Elastizitätsmodul besitzt, relativ biegesteif ist und eine relativ geringe Masse aufweist. Dadurch wird auch bei großen Formatbreiten zumindest durch diese spezielle Farbauftragwalze jeweils ein die Druckqualität verbessernder, gleichmäßiger Walzenstreifen zur vorgeordneten Rasterwalze (alternativ zu einer vorgeordneten Übertragwalze) und zum nachgeordneten Platten-/Formzylinder gewährleistet. In vorteilhafter Weise kann auch die eine metallische oder keramische Oberfläche aufweisende Rasterwalze einen zur kompressiblen Farbauftragwalze analogen Walzenkern aufweisen. In einer weiteren Ausbildung kann auch der Platten-/Formzylinder einen analogen Walzenkern aufweisen. Der Walzenkern der Rasterwalze und der des Platten-/Formzylinders besitzen ebenfalls einen hohen axialen Elastizitätsmodul, sind relativ biegesteif und weisen eine relativ geringe Masse auf.

Als vierter Vorteil ist zu nennen, dass die Farbauftragwalze mit einer kompressiblen Walzenbeschichtung und/oder die Rasterwalze und bei Bedarf weitere Walzen bzw. Zylinder temperierbar sind, so dass das für die Verarbeitung des jeweiligen Farbe erforderliche Temperaturniveau im Kurzfarbwerk gewährleistet werden kann. Hierzu weisen insbesondere die Farbauftragwalze und bei Bedarf die Rasterwalze jeweils wenigstens eine in ihrem Walzenkern angeordnete Temperiereinrichtung auf. Mittels eines einstellbaren Temperaturniveaus sowie einer einzelmotorisch, d.h. drehzahlregelbarer, angetriebenen Rasterwalze lässt sich u. a. die notwendige Farbmenge an den jeweiligen Druckauftrag anpassen. Alternativ können den Walzen bzw. Zylindern von außen, auf deren Oberfläche wirkende Temperiereinrichtungen benachbart zugeordnet sein.

Ein fünfter Vorteil resultiert daraus, dass die Verarbeitungsmaschine nicht auf ein einzelnes Kurzfarbwerk beschränkt ist. Vielmehr kann die Verarbeitungsmaschine mehrere Druckwerke, insbesondere in Reihenbauweise, aufweisen, die zumindest ein Kurzfarbwerk mit wenigstens einer Farbauftragwalze mit einer kompressiblen Walzenbeschichtung aufweisen.
In den Dosiersystemen können Rasterwalzen mit unveränderbaren Näpfchen, Zellen bzw. Rillen eingesetzt sein. Beispielsweise sind in wenigstens zwei Druckwerken mit Kurzfarbwerken Rasterwalzen mit unveränderbaren Näpfchen, Zellen bzw. Rillen angeordnet. Diese Rasterwalzen können Näpfchen, Zellen bzw. Rillen mit gleichen oder abweichenden Schöpfvolumen aufweisen. Beispielsweise weist das in Förderrichtung des Bedruckstoffs erste Kurzfarbwerk eine Rasterwalze mit geringerem Schöpfvolumen auf und das zweite Kurzfarbwerk weist eine Rasterwalze mit höherem Schöpfvolumen auf (oder auch umgekehrt). Alternativ kann wenigstens eine derartige Rasterwalze veränderbare Näpfchen bzw. Zellen und somit je nach Bedarf wechselnde Schöpfvolumina aufweisen, wie dies beispielsweise aus DE 3938449 C2 oder DE 4408615 C2 bekannt ist.

Die Erfindung soll an einem Ausführungsbeispiel näher erläutert werden. Dabei zeigen schematisch:
- Fig. 1: ein Kurzfarbwerk in erster Ausbildung in einem Druckwerk,
- Fig. 2: zwei Kurzfarbwerke in einem Druckwerk,
- Fig. 3: eine zweite Ausbildung des Kurzfarbwerks,
- Fig. 4: eine dritte Ausbildung des Kurzfarbwerks,
- Fig. 5: eine vierte Ausbildung des Kurzfarbwerks,
- Fig. 6: eine Farbauftragwalze erster Bauart im Querschnitt,
- Fig. 7: eine Rasterwalze im Querschnitt,
- Fig. 8: eine Detaildarstellung eines Walzenkerns,
- Fig. 9: ein Kurzfarbwerk mit zwei wahlweise einsetzbaren Dosiersystemen,
- Fig. 10: ein Kurzfarbwerk mit einem ortsveränderbaren Dosiersystem,
- Fig. 11: eine Farbauftragwalze zweiter Bauart im Querschnitt,
- Fig. 12: eine Farbauftragwalze dritter Bauart im Querschnitt.

In Fig. 1 ist ein Kurzfarbwerk für eine Verarbeitungsmaschine, speziell für eine Bogendruckmaschine, gezeigt, welches einen den Bedruckstoff in Förderrichtung 3 führenden Druckzylinder 4, einen mit dem Druckzylinder 4 im Bereich eines Druckspaltes 11 in Wirkverbindung stehenden Gummituchzylinder 2 sowie einen mit dem Gummituchzylinder 2 in Wirkverbindung stehenden Platten-/Formzylinder 1 umfasst. Im vorliegenden Beispiel weisen Druckzylinder 4, Gummituchzylinder 2 und Platten-/Formzylinder 1 jeweils Zylinderkanäle 12 zur Aufnahme von Greifersystemen bzw. Spanneinrichtungen auf. Dem Platten-/Formzylinder 1 ist bei Bedarf ein Feuchtwerk 13 mit wenigstens einer Feuchtauftragwalze zugeordnet.

In Farbflussrichtung ist dem Platten-/Formzylinder 1 unmittelbar eine Farbauftragwalze 5 vorgeordnet und der Farbauftragwalze 5 wiederum ist eine Rasterwalze 6 mit näpfchenartigen (Zellen) oder rillenartigen (Haschuren) Vertiefungen an der Walzenoberfläche vorgeordnet, welche mit einer Rakeleinrichtung 7, vorzugsweise einem Kammerrakel mit einem ersten und zweiten Rakelblatt 7a, 7b, mit angeschlossener Farbversorgung 8 in Wirkverbindung ist. Im vorliegenden Beispiel ist das erste Rakelblatt 7a als negativ an die Rasterwalze 6 angestelltes Arbeitsrakel und das zweite Rakelblatt 7b als positiv an die Rasterwalze 6 angestelltes Schließrakel ausgeführt. Die Rakeleinrichtung 7 ist vorzugsweise an der in Förderrichtung 3 den Bedruckstoff abfördernden Seite der Rasterwalze 6 angeordnet. Alternativ ist eine zur Rasterwalze 6 vertikale Anordnung der Rakeleinrichtung 7' realisiert sein. Dabei ist die Rakeleinrichtung 7 nicht auf die vorliegende Ausführung beschränkt. Beispielsweise kann die Rakeleinrichtung 7 auch ein an sich bekanntes Rollrakel umfassen.

Als Farbversorgung 8 (8') kann ein Farbvorratsbehälter, wenigstens eine Farbkartusche etc., oder eine manuelle Versorgung vorhanden sein.
Weiterhin kann die Rasterwalze 6 mit einem Maschinenantrieb (Hauptantrieb mit Räderzug) oder vorzugsweise mit einem eigenmotorisch antreibbaren Einzelantrieb 9 verbunden sein, der schaltungstechnisch mit einer Maschinensteuerung 10 gekoppelt ist. Dabei kann zwischen der unmittelbar dem Platten-/Formzylinder 1 zugeordneten Farbauftragwalze 5 und der Rasterwalze 6 wenigstens eine weitere Farbwerkswalze als Übertragwalze angeordnet sein (nicht gezeigt). Diese weitere Farbwerkswalze (Übertragwalze) kann eine herkömmliche Farbwerkswalze mit einer Gummibeschichtung, ein Gummituchzylinder oder eine Farbwerkswalze mit einer kompressiblen Walzenbeschichtung 28 sein. Letztere ist baugleich zur Farbauftragwalze 5, welche noch eingehender beschrieben wird. D.h. bei letzterer Ausbildung sind zwei baugleiche Farbwerkswalzen 5 mit je einer kompressiblen Walzenbeschichtung 28 in Reihe (eine als Übertragwalze und eine als Farbauftragwalze 5) angeordnet in einem Kurzfarbwerk einsetzbar. Alternativ sind zwei derartige Farbauftragwalzen 5 unmittelbar dem Platten-/Formzylinder 1 zugeordnet und beide sind mit einer vorgeordneten Übertragwalze in Wirkverbindung. An die Übertragwalze ist dann die Rasterwalze 6 an-/abstellbar.

Eine derartige Farbäuftragwalze 5 weist einen Kern 15 auf, auf dem konzentrisch eine zumindest ein polymeres Material aufweisende oder enthaltende Walzenbeschichtung 28 bevorzugt haftfest angeordnet ist. Die Walzenbeschichtung 28 weist in radialer Richtung zu einer das zu verarbeitende Medium führenden Walzenoberfläche 29 der Farbauftragwalze 5 eine größere Shore-A Härte auf und ist elastisch. Weiterhin weist die Walzenbeschichtung 28 in radialer Richtung zum Kern 15 eine geringere Shore-A Härte auf und ist kompressibel. Die Walzenoberfläche 29 weist dabei einen - mit Bezug zum wirksamen Außendurchmesser des Platten-/Formzylinders 1 - zumindest gleichen Außendurchmesser auf. Der wirksame Durchmesser des Platten-/Formzylinders 1 ist durch den Zylinderaußendurchmesser und die darauf befindliche Druckform, ggf. mit Unterlage, definiert. Die Walzenbeschichtung 28 kann haftfest auf dem Kern 15 oder haftfest auf einer auf den Kern 15 in axialer Richtung aufschiebbaren oder abziehbaren Hülse (Sleeve-Technik) angeordnet sein. Die jeweilige Walzenbeschichtung 28 ist mit der Hülse haftfest verbunden.

In einer bevorzugten Ausbildung weist die Walzenbeschichtung 28 - ausgehend von der das zu verarbeitende Medium führenden Walzenoberfläche 29 in radialer Richtung zum Kern 15 - einen im Wesentlichen kontinuierlichen Härteabfall der Shore-A Härte auf.

In einer weiteren Ausbildung weist die Walzenbeschichtung 28 - ausgehend von der das zu verarbeitende Medium führenden Walzenoberfläche 29 in radialer Richtung zum Kern 15 - eine die Walzenoberfläche 29 einschließende Randschicht 30 von einer bestimmten Dicke, beispielsweise einer Dicke von ≤ 50 µm, und einheitlich hoher Shore-A Härte auf. Dieser Randschicht 30 ist anschließend in radialer Richtung zum Kern 15 die weitere Walzenbeschichtung 28 nachgeordnet, welche einen im Wesentlichen kontinuierlichen Härteabfall (in Richtung Kern 15) der Shore-A Härte aufweist.

In einer Ausbildung umfasst die Walzenbeschichtung 28 eine untere, auf dem Kern 15 haftfest angeordnete kompressible Schicht 16 mit einer geringen Shore-A Härte und auf dieser Schicht 16 ist (konzentrisch) eine die Walzenoberfläche 29 einschließende, elastische Deckschicht 17 mit gegenüber der unteren Schicht 16 größeren Shore-A Härte haftfest angeordnet.

In einer Weiterbildung weist die Farbauftragwalze 5 gemäß Fig. 6 eine Achse 14 (Walzenachse) mit dem zugeordneten Kern 15 (Walzenkern) auf. Auf dem Kern 15 ist konzentrisch eine untere Schicht 16 aus einem zelligen Schaumstoffmaterial haftfest angeordnet. Auf der Schicht 16 ist eine elastische Deckschicht 17 aus einem Elastomer (vorzugsweise Gummi) konzentrisch haftfest angeordnet, welche von der das zu verarbeitende Medium führenden Walzenoberfläche 29 begrenzt ist.

Sämtliche haftfesten Verbindungen sind vorzugsweise als Klebeverbindungen oder durch Vulkanisation realisierbar.

Dabei weist die Walzenbeschichtung 28 für sich oder die Randschicht 30 oder die Deckschicht 17 (mit jeweiliger Walzenoberfläche 29) der Farbauftragwalze 5 einen - mit Bezug zum wirksamen Außendurchmesser des Platten-/ Formzylinders 1-zumindest gleichen Außendurchmesser auf. In einer weiteren Ausbildung kann die Walzenbeschichtung 28, die Randschicht 30 bzw. die Deckschicht 17 (jeweils mit Walzenoberfläche 29) der Farbauftragwalze 5 einen - mit Bezug zum Platten-/Formzylinder 1 - größeren Außendurchmesser aufweisen.
Die Rasterwalze 6 weist bevorzugt - mit Bezug zum Platten-/Formzylinder 1 - einen kleineren (Fig. 1 bis 4) oder gleichen Außendurchmesser (Fig. 5) auf.

Die Rasterwalze 6 weist gemäß Fig. 7 (analog zur Farbauftragwalze 5) eine Achse 14 mit einem zugeordneten Kern 15 auf. Auf dem Kern 15 ist konzentrisch eine Schicht 26 mit gerasterter Walzenoberfläche angeordnet. Die Schicht 26 kann aus einem metallischen oder bevorzugt einem keramischen Werkstoff gebildet sein. Dabei kann die Schicht 26 unmittelbar (Fig. 8) oder mittelbar durch Anordnung einer Zwischenschicht auf dem Kern 15 haftfest angeordnet sein. Die Rasterwalze 6 kann alternativ auf einer auf den Kern 15 in axialer Richtung aufschiebbaren oder abziehbaren Hülse haftfest angeordnet sein.

Der Kern 15 von Farbauftragwalze 5 und/oder Rasterwalze 6 und/oder Platten-/Formzylinder 1 umfasst einen metallischen Werkstoff oder bevorzugt einen Faserverbundwerkstoff aus Karbon, jeweils mit einem hohen axialen Elastizitätsmodul. Dabei kann der Kern 15 als Vollmaterial oder als Hohlzylinder ausgebildet sein. Bevorzugt weist jeder Kern 15 einen axialen Elastizitätsmodul von 100 bis 450 GPa auf, vorzugsweise aus einem Faserverbundwerkstoff aus Karbon. In einer weiteren Ausbildung umfasst der Kern 15 einen Metall-Karbon-Verbund. Beispielsweise kann der Kern 15 einen der Achse 14 zugeordneten Bereich aus Karbon und einen konzentrisch zum Karbonbereich angeordneten, der Walzenbeschichtung 28 zugeordneten Bereich aus einem Metall, z. B. Aluminium, aufweisen. Weiterhin kann der Metallbereich Kanäle für ein Temperiermittel aufweisen.

Weiterhin umfasst der jeweilige Kern 15 von Farbauftragwalze 5 und/oder Rasterwalze 6 und/oder Platten-/Formzylinder 1 gemäß Fig. 8 wenigstens eine Temperiereinrichtung 23. Bevorzugt weist jede Temperiereinrichtung 23 wenigstens einen von einem Temperiermittel durchfließbaren Strömungskanal auf. Der wenigstens eine Strömungskanal ist mit einer Zuführleitung 21 und einer Rücklaufleitung 22 sowie einer Temperiermittelaufbereitungsanlage für das Temperiermittel leitungsseitig gekoppelt. Alternativ oder in Kombination mit Strömungskanälen kann die Temperiereinrichtung 23 wenigstens eine Heiz- oder Kühlpatrone aufweisen. Jede Temperiereinrichtung 23 ist bevorzugt mit einer Steuer- oder Regeleinrichtung gekoppelt und schaltungstechnisch mit der Maschinensteuerung 10 gekoppelt. Alternativ oder in Kombination kann der Farbauftragwalze 5, der Rasterwalze 6 bzw. dem Platten-/Formzylinder 1 jeweils eine Temperiereinrichtung gemäß DE 197 36 339 A1 zugeordnet sein.
Zwischen Rasterwalze 6, Farbauftragwalze 5 und bei Bedarf Platten-/Formzylinder 1 kann Druckwerks bezogen zumindest durch die Temperiereinrichtungen 23 ein Temperaturgefälle eingestellt werden.

Der Kern 15 als Hohlzylinder kann eine konzentrisch zur Achse 14 angeordnete Innenschicht 15a und eine zur Innenschicht 15a in einem Abstand konzentrisch angeordnete Außenschicht 15c auf weisen. Zwischen Innenschicht 15a und Außenschicht 15c ist eine Zwischenschicht 15b haftfest mit diesen Schichten 15a; 15c verbunden angeordnet und wenigstens eine dieser Schichten 15a bis 15 c ist aus einem Faserverbundwerkstoff aus Karbon, vorzugsweise CFK, gebildet. Bevorzugt sind zumindest die beiden Schichten 15a und 15c aus einem derartigen Faserverbundwerkstoff aus Karbon ausgeführt. Die Zwischenschicht 15b kann aus einer Mehrzahl von Distanzelementen 15d gebildet sein, welche bevorzugt in Richtung der Achse 14 stabförmig ausgebildet sein.

Bevorzugt ist die Temperiereinrichtung 23 in der Zwischenschicht 15b angeordnet. In einer Weiterbildung kann die Temperiereinrichtung 23 durch leitungsseitig und/oder schaltungstechnisch gekoppelte Strömungskanäle und/oder Heiz/Kühlpatronen gebildet sein, welche in Richtung der Achse 14 in die Distänzelemente 15d integriert angeordnet sind.

Gemäß Fig. 2 sind zwei baugleiche Kurzfarbwerke mit Rakeleinrichtung 7, Farbversorgung 8, Rasterwalze 6, Farbauftragwalze 5 (mit kompressibler Walzenbeschichtung 28), sowie jeweils einem Platten-/Formzylinder 1 und jeweils einem Gummituchzylinder 2 gezeigt, die mit einem gemeinsamen Druckzylinder 4 in Wirkverbindung sind. Bei dieser Ausbildung weist der den Bedruckstoff führende Druckzylinder 4 umfangsseitig zwei Druckspalte 11 auf.
In einer Weiterbildung können mehrere derartiger Kurzfarbwerke einem gemeinsamen Druckzylinder 4 zugeordnet sein.

Gemäß Fig. 3 ist ein Kurzfarbwerk gezeigt, welches eine Rakeleinrichtung 7, Farbversorgung 8 (als Farbreservoir in der Rakeleinrichtung 7), Rasterwalze 6, Farbauftragwalze 5 (mit Walzenbeschichtung 28), sowie einen Platten-/Formzylinder 1 mit Feuchtwerk 13 und einen Gummituchzylinder 2 aufweist. Die Rakeleinrichtung 7 weist eine nach oben offene Farbkammer als Farbreservoir auf, die mit einem ersten Rakelblatt 7a mit der benachbarten Rasterwalze 6 in Wirkverbindung ist. Der Farbauftragwalze 5 ist ein Subtraktionssystem 18 zugeordnet, welches aus einer mit der Farbauftragwalze 5 in Kontakt stehenden Walze mit relativ weicher Oberfläche und einer dieser Walze in Kontakt nach geordneten Walze mit relativ harter Oberfläche gebildet ist. Mit letzterer Walze ist das an der Rakeleinrichtung 7 angeordnete zweite Rakelblatt 7b in Wirkverbindung. Das Subtraktionssystem 18 nimmt überschüssige Farbe von der Farbauftragwalze 5 ab und fördert diese in die Rakeleinrichtung 7 bzw. das Farbreservoir (Farbversorgung 8) zurück. Bei Einsatz eines Feuchtwerks 13 dient das Subtraktionssystem 18 gleichzeitig der Verdunstung von zurück gespaltetem Feuchtmittel durch mittels der Walzen erzeugter Reibungswärme.

Gemäß Fig. 4 ist ein Kurzfarbwerk gezeigt, welches eine Rakeleinrichtung 7 (Kammerrakel mit Rakelblättern 7a, 7b), Farbversorgung 8, Rasterwalze 6, Farbauftragwalze 5 (mit kompressibler Schicht 16), sowie einen Platten-/Formzylinder 1 mit Feuchtwerk 13 und einen Gummituchzylinder 2 aufweist. Der Rasterwalze 6 ist in deren Drehrichtung nach der Kontaktstelle von Rasterwalze 6 und Farbauftragwalze 5 in einem Abstand eine erste Einrichtung 19 zur Erzeugung eines Luftstromes, beispielsweise wenigstens ein Lüfter oder ein Blasrohr mit Düsen für den Blasluftaustritt, auf die Oberfläche der Rasterwalze 6 gerichtet angeordnet. Diese Einrichtung 19 erstreckt sich bevorzugt über die volle Walzenbreite und unterstützt bei Einsatz eines Feuchtwerks 13 die Reduzierung von Feuchtmittel auf der Rasterwalze 6. Weiterhin kann der Rasterwalze 6 eine an-/abstellbare Walzengruppe 20 zugeordnet sein, die mittels Reibungswärme zurück gespaltetes Feuchtmittel verdunstet.

Der Farbauftragwalze 5 kann bevorzugt eine eigene Einrichtung 19 zur Erzeugung eines Luftstromes, beispielsweise wenigstens ein Lüfter oder ein Blasrohr mit Düsen für den Blasluftaustritt, auf deren Walzenoberfläche 29 gerichtet zugeordnet sein. Diese Einrichtung 19 erstreckt sich bevorzugt über die volle Walzenbreite und unterstützt die Reduzierung von Feuchtmittel auf der das Medium führenden Walzenoberfläche 29. In einer Ausbildung kann die Einrichtung 19 zonal gesteuert sein, so dass die Feuchtmittelführung zonal beeinflussbar ist.
Das Feuchtwerk 13 kann eine schaltbare Walze 24; 24' aufweisen, die bei Bedarf mit der Feuchtauftragwalze und der Farbauftragwalze 5 in Kontakt ist (Position 24') oder ausschließlich mit der Farbauftragwalze 5 in Kontakt ist (Position 24). Zwecks Reinigung der Walzenoberfläche 29 der Farbauftragwalze 5 ist der schaltbaren Walze 24, 24' eine Sprüheinrichtung 25 zugeordnet. Die Walze 24 wird mittels Reinigungsfluid benetzt und in Kontakt mit der Farbauftragwalze 5 wird deren Walzenoberfläche 29 gereinigt.
Bevorzugt ist der Rasterwalze 6 eine Sprüheinrichtung 25 zum Reinigen der Oberfläche zugeordnet.

Gemäß Fig. 5 ist das Kurzfarbwerk analog zu Fig. 4 ausgebildet. Dabei ist vor und / oder nach der Kontaktstelle von Farbauftragwalze 5 und Platten-/Formzylinder 1 eine Glätteinrichtung 27 zum Einebnen der nach einer Farbspaltung auf der Deckschicht 17 verbliebenen unregelmäßigen Oberflächentopographie der Farbauftragwalze 5 zugeordnet. Jede Glätteinrichtung 27 erstreckt sich über die volle Walzenbreite und ist in Drehrichtung der Farbauftragwalze 5 an deren Walzenoberfläche 29 tangential, vorzugsweise mit einer Kraft beaufschlagbar, angestellt. Die Glätteinrichtung 27 hat keine Rakelfunktion sondern ebnet die unregelmäßige Oberflächentopographie auf eine im Wesentlichen gleichmäßige Farbschichtdicke auf der Walzenoberfläche 29 ein. In einer Weiterbildung kann die Glätteinrichtung 27 axial changierbar antreibbar sein.

Bei Bedarf kann eine derartige Glätteinrichtung 27 der Rasterwalze 6 in Drehrichtung dieser nach der Kontaktstelle von Rasterwalze 6 und Farbauftragwalze 5 anstellbar zugeordnet sein. Bevorzugt ist der Rasterwalze 6 und / oder der Farbauftragwalze 5 eine Einrichtung 19 zur Erzeugung eines Luftstromes auf die jeweilige Oberfläche zugeordnet.

Gemäß Fig. 9 sind der Farbauftragwalze 5 ein erstes und ein zweites Dosiersystem 6,7, 8, jeweils umfassend eine Rasterwalze 6, eine Rakeleinrichtung 7 und eine Farbversorgung 8, ortsfest zugeordnet. Dabei kann wahlweise eines der Dosiersysteme 6,7,8 eingesetzt werden, indem wahlweise das Eine der Dosiersysteme 6, 7, 8 zur Farbübertragung mittels der Rasterwalze 6 an die Farbauftragwalze 5 anstellbar ist und dass das Andere der Dosiersysteme 6, 7, 8 zur Unterbrechung der Farbübertragung mittels der Rasterwalze 6 von der Farbauftragwalze 5 abgestellt bzw. abstellbar ist. (und umgekehrt). Falls zusätzlich eine Übertragwalze eingesetzt ist, erfolgt die An-/Abstellung der Rasterwalze 6 an die Übertragwalze. Damit lässt sich ein schneller Farbwechsel realisieren. Beispielsweise können wahlweise zwei Sonderfarben zum Einsatz kommen. Anfallende Rüstzeiten können spürbar reduziert werden. Bei Ausbildung der Dosiersysteme 6, 7, 8 mit einem eigenmotorischen Antrieb kann jede Rasterwalze 6 separat mit je einem Einzelantrieb 9 gekoppelt sein. Alternativ kann ein einziger, d.h. gemeinsamer Einzelantrieb 9 zum Antreiben jeder Rasterwalze 6 mit beiden Rasterwalzen 6 gekoppelt sein und kann wahlweise ein Moment an die anzutreibende Rasterwalze 6 einspeisen. Bevorzugt ist/sind der/die Einzelantriebe 9 mit der Maschinensteuerung 10 schaltungs- und datentechnisch gekoppelt.

Gemäß Fig. 10 ist der Farbauftragwalze 5 ein zumindest eine Rasterwalze 6 und eine Rakeleinrichtung 7 (mit oder ohne Farbversorgung 8) umfassendes Dosiersystem 6, 7, 8 zugeordnet und dieses Dosiersystem 6, 7, 8 ist als Baugruppe ortsveränderbar angeordnet. Beispielsweise kann das Dosiersystem 6, 7, 8 in Seitenwänden aufgenommen sein und wird als komplette Baugruppe verschoben oder verschwenkt oder entfernt und kann gegen ein zweites Dosiersystem 6, 7, 8 ausgewechselt werden. Alternativ kann zumindest eine Rasterwalze 6 und eine Rakeleinrichtung 7 des Dosiersystems 6, 7, 8 gegen ein weiteres, mit der Farbauftragwalze 5 in Wirkverbindung bringbares (an-/abstellbares) Dosiersystem 6, 7, 8 austauschbar sein. Beispielsweise können zumindest die Rasterwalze 6 und die Rakeleinrichtung 7 ortsveränderbar ausgebildet sein, um Reinigungsvorgänge außerhalb des Druckbetriebes vorzunehmen. Alternativ kann in der Zwischenzeit eine zweite Rasterwalze 6 und eine zweite Rakeleinrichtung 7 bzw. eine komplette zweite Baugruppe mit der Farbauftragwalze 5 in Wirkverbindung gebracht werden, um den Druckbetrieb zu realisieren. Während dessen kann die erste Rasterwalze 6 und die erste Rakeleinrichtung 7 bzw. die erste komplette Baugruppe gereinigt oder umgerüstet werden. Auch in diesen Ausbildungen können die Rasterwalzen 6 der Dosiersysteme 6, 7, 8 voneinander abweichende Schöpfvolumina der Näpfchen, Zellen, Rillen aufweisen.

Die Verarbeitungsmaschine ist nicht auf das Vorhandensein eines derartigen Kurzfarbwerks beschränkt. Vielmehr kann die Verarbeitungsmaschine zumindest ein weiteres, bevorzugt baugleiches Kurzfarbwerk umfassen. Dabei können die Dosiersysteme 6, 7, 8 gleich ausgebildet oder abweichend voneinander ausgebildet sein. Die eine Rasterwalze 6 des ersten Kurzfarbwerks kann zu einer Rasterwalze 6 eines zweiten Kurzfarbwerks voneinander abweichende Schöpfvolumina der Näpfchen aufweisen.

Die Oberflächen der Farbauftragwalzen 5 (Walzenoberflächen 29) können untereinander sowie zu den Oberflächen der Gummitücher auf den Gummituchzylindern 2 gleiche oder abweichende Oberflächenrauhigkeiten aufweisen. Dadurch kann zusätzlich der Farbfluss, die Farbdichte und/oder die Farbmenge beeinflusst werden. Beispielsweise kann in einem Kurzfarbwerk die Walzenoberfläche 29 der Farbauftragwalze 5 eine größere Rauhigkeit aufweisen als die Oberfläche des Gummituches auf dem Gummituchzylinder 2.

### Bezugszeichenliste

- 01 -: Platten-/Formzylinder
- 02 -: Gummituchzylinder
- 03 -: Förderrichtung
- 04 -: Druckzylinder
- 05 -: Farbauftragwalze
- 06 -: Rasterwalze
- 07 -: Rakeleinrichtung
- 07a -: erstes Rakelblatt
- 07b -: zweites Rakelblatt
- 08 -: Farbversorgung
- 09 -: Einzelantrieb (Rasterwalze)
- 10 -: Maschinensteuerung
- 11 -: Druckspalt
- 12 -: Zylinderkanal
- 13 -: Feuchtwerk
- 14 -: Achse
- 15 -: Kern
- 15a -: Innenschicht
- 15b -: Zwischenschicht
- 15c -: Außenschicht
- 15d -: Distanzelement
- 16 -: untere Schicht
- 17 -: Deckschicht
- 18 -: Subtraktionssystem
- 19 -: Einrichtung (zur Erzeugung eines Luftstromes)
- 20 -: Walzengruppe
- 21 -: Zuführleitung
- 22 -: Rücklaufleitung
- 23 -: Temperiereinrichtung
- 24 -: schaltbare Walze
- 25 -: Sprüheinrichtung
- 26 -: Schicht
- 27 -: Glätteinrichtung
- 28 -: Walzenbeschichtung
- 29 -: Walzenoberfläche
- 30 -: Randschicht

## Patentansprüche

1. Druckmaschine mit einem Kurzfarbwerk mit einer Rasterwalze (6) und einer zugeordneten Rakeleinrichtung (7, 7a, 7b) und einer der Rasterwalze (6) nachgeordneten Farbauftragwalze (5), wobei die Farbauftragwalze (5) in Farbflussrichtung mit einem unmittelbar nachgeordneten Platten-/Formzylinder (1) in Wirkverbindung ist und dem Platten-/Formzylinder (1) ein Gummituchzylinder (2) nachgeordnet ist,
wobei die Walzenoberfläche (29) der Farbauftragwalze (5) einen, mit Bezug zum wirksamen Außendurchmesser des Platten-/ Formzylinders (1), zumindest gleichen Außendurchmesser aufweist,
**dadurch gekennzeichnet,**
**dass** die Farbauftragwalze (5) einen Kern (15) aufweist auf dem konzentrisch eine zumindest ein polymeres Material aufweisende oder enthaltende Walzenbeschichtung (28) angeordnet ist,
und wobei die Walzenbeschichtung (28) in radialer Richtung zu einer das zu verarbeitende Medium führenden Walzenoberfläche (29) benachbart eine größere Shore-A Härte aufweist und elastisch ist sowie in radialer Richtung zum Kern (15) eine geringere Shore-A Härte aufweist und kompressibel ist.

2. Druckmaschine nach Anspruch 1,
**dadurch gekennzeichnet,**
**dass** die Walzenbeschichtung (28) haftfest auf dem Kern (15) oder haftfest auf einer auf den Kern (15) in axialer Richtung aufschiebbaren oder abziehbaren Hülse angeordnet ist.

3. Druckmaschine nach Anspruch 1,
**dadurch gekennzeichnet ,**
**dass** die Walzenbeschichtung (28) eine untere, auf dem Kern (15) haftfest angeordnete kompressible Schicht (16) mit einer geringen Shore-A Härte aufweist und dass auf dieser Schicht (16) eine das zu verarbeitende Medium an der Walzenoberfläche (29) führende elastische Deckschicht (17) mit gegenüber der unteren Schicht (16) größeren Shore-A Härte haftfest angeordnet ist.

4. Druckmaschine nach Anspruch 3,
**dadurch gekennzeichnet ,**
**dass** die untere Schicht (16) aus einem zelligen Schaumstoffmaterial gebildet ist.

5. Druckmaschine nach Anspruch 1,
**dadurch gekennzeichnet ,**
**dass** die Walzenbeschichtung (28) - ausgehend von der das zu verarbeitende Medium führenden Walzenoberfläche (29) in radialer Richtung zum Kern (15) - einen im Wesentlichen kontinuierlichen Härteabfall der Shore-A Härte aufweist.

6. Druckmaschine nach Anspruch 1,
**dadurch gekennzeichnet,**
**dass** ausgehend von der das zu verarbeitende Medium führenden Walzenoberfläche (29) in radialer Richtung zum Kern (15) eine die Walzenoberfläche (29) einschließende Randschicht (30) angeordnet ist, die Randschicht (30) eine bestimmte Dicke und einheitlich hohe Shore-A Härte aufweist und dass anschließend die weitere Walzenbeschichtung (28) angeordnet ist, welche in Richtung des Kerns (15) einen im Wesentlichen kontinuierlichen Härteabfall der Shore-A Härte aufweist.

7. Druckmaschine nach Anspruch 1,
**dadurch gekennzeichnet ,**
**dass** die Walzenoberfläche (29) der Farbauftragwalze (5) einen - mit Bezug zum Platten-/Formzylinder (1) - größeren Außendurchmesser aufweist.

8. Druckmaschine nach Anspruch 1,
**dadurch gekennzeichnet ,**
**dass** die Rasterwalze (6) einen - mit Bezug zum Platten-/Formzylinder (1) - kleineren oder gleichen Außendurchmesser aufweist.

9. Druckmaschine nach Anspruch 1,
**dadurch gekennzeichnet ,**
**dass** die Rasterwalze (6) einen Kern (15) mit einem hohen axialen Elastizitätsmodul von 100 bis 450 GPa aufweist.

10. Druckmaschine nach Anspruch 1,
**dadurch gekennzeichnet ,**
**dass** die Farbauftragwalze (5) einen Kern (15) mit einem hohen axialen Elastizitätsmodul von 100 bis 450 GPa aufweist.

11. Druckmaschine nach Anspruch 1,
**dadurch gekennzeichnet ,**
**dass** der Platten-/Formzylinder (1) einen Kern (15) mit einem hohen axialen Elastizitätsmodul von 100 bis 450 GPa aufweist.

12. Druckmaschine nach Anspruch 1 und 9 oder 10 oder 11,
**dadurch gekennzeichnet ,**
**dass** der Kern (15) einen Faserverbundwerkstoff aus Karbon oder Metall-Karbon-Verbund umfasst.

13. Druckmaschine nach Anspruch 1 und 9 oder 10 oder 11,
**dadurch gekennzeichnet ,**
**dass** der Kern (15) eine Temperiereinrichtung (23) umfasst.

14. Druckmaschine nach Anspruch 13,
**dadurch gekennzeichnet,**
**dass** die Temperiereinrichtung (23) wenigstens einen von einem Temperiermittel durchfließbaren Strömungskanal aufweist.

15. Druckmaschine nach Anspruch 13,
**dadurch gekennzeichnet,**
**dass** die Temperiereinrichtung (23) wenigstens eine Heiz- oder Kühlpatrone aufweist.

16. Druckmaschine nach Anspruch 12,
**dadurch gekennzeichnet,**
**dass** der Kern (15) eine konzentrisch zur Achse (14) angeordnete Innenschicht (15a) und eine zur Innenschicht (15a) in einem Abstand konzentrisch angeordnete Außenschicht (15c) aufweist, dass zwischen Innenschicht (15a) und Außenschicht (15c) eine Zwischenschicht (15b) haftfest mit diesen Schichten (15a; 15c) verbunden angeordnet ist und wenigstens eine dieser Schichten (15a bis 15 c) aus einem Faserverbundwerkstoff aus Karbon gebildet ist.

17. Druckmaschine nach Ansprüchen 13 und 16,
**dadurch gekennzeichnet ,**
**dass** die Temperiereinrichtung (23) in der Zwischenschicht (15b) angeordnet ist.

18. Druckmaschine nach Anspruch 1,
**dadurch gekennzeichnet,**
**dass** nach der Kontaktstelle von Rasterwalze (6) und Farbauftragwalze (5) in Drehrichtung der Rasterwalze (6) dieser in einem Abstand eine Einrichtung (19) zur Erzeugung eines Luftstromes auf die Oberfläche der Rasterwalze (6) zugeordnet ist.

19. Druckmaschine nach Anspruch 1,
**dadurch gekennzeichnet ,**
**dass** nach der Kontaktstelle von Rasterwalze (6) und Farbauftragwalze (5) in Drehrichtung der Rasterwalze (6) dieser eine Glätteinrichtung (27) zum Einebnen der auf der Rasterwalze (6) verbliebenen Oberflächentopographie zugeordnet ist.

20. Druckmaschine nach Anspruch 1,
**dadurch gekennzeichnet ,**
**dass** nach der Kontaktstelle von Farbauftragwalze (5) und Platten-/ Formzylinder (1) in Drehrichtung der Farbauftragwalze (5) dieser in einem Abstand eine Einrichtung (19) zur Erzeugung eines Luftstromes auf die Oberfläche der Farbauftragwalze (5) zugeordnet ist.

21. Druckmaschine nach Anspruch 1,
**dadurch gekennzeichnet ,**
**dass** vor und/oder nach der Kontaktstelle von Farbauftragwalze (5) und Platten- / Formzylinder (1) in Drehrichtung der Farbauftragwalze (5) dieser eine Glätteinrichtung (27) zum Einebenen der auf der Farbauftragwalze (5) verbliebenen Oberflächentopographie zugeordnet ist.

22. Druckmaschine nach Anspruch 1,
**dadurch gekennzeichnet ,**
**dass** der Farbauftragwalze (5) ein erstes und ein zweites Dosiersystem (6,7, 8), jeweils umfassend eine Rasterwalze (6), eine Rakeleinrichtung (7) und eine Farbversorgung (8), zugeordnet sind,
**dass** wahlweise das Eine der Dosiersysteme (6, 7, 8) zur Farbübertragung mittels der Rasterwalze (6) an die Farbauftragwalze (5) anstellbar ist und dass das Andere der Dosiersysteme (6, 7, 8) zur Unterbrechung der Farbübertragung mittels der Rasterwalze (6) von der Farbauftragwalze (5) abstellbar ist.

23. Druckmaschine nach Anspruch 1,
**dadurch gekennzeichnet ,**
**dass** der Farbauftragwalze (5) ein zumindest eine Rasterwalze (6) und eine Rakeleinrichtung (7) umfassendes Dosiersystem (6, 7, 8) zugeordnet ist und dieses Dosiersystem (6, 7, 8) als Baugruppe ortsveränderbar angeordnet ist.

24. Druckmaschine nach Anspruch 23,
**dadurch gekennzeichnet ,**
**dass** das zumindest eine Rasterwalze (6) und eine Rakeleinrichtung (7) umfassende Dosiersystem (6, 7, 8) gegen ein weiteres, mit der Farbauftragwalze (5) in Wirkverbindung bringbares Dosiersystem (6, 7, 8) austauschbar ist.

25. Druckmaschine nach Anspruch 22,
**dadurch gekennzeichnet ,**
**dass** die Rasterwalzen (6) der Dosiersysteme (6, 7, 8) voneinander abweichende Schöpfvolumina der Näpfchen aufweisen.

26. Druckmaschine nach Anspruch 1,
**dadurch gekennzeichnet ,**
**dass** die Druckmaschine zumindest ein weiteres, baugleiches Kurzfarbwerk umfasst und dass die wenigstens eine Rasterwalze (6) des ersten Kurzfarbwerks zu wenigstens einer Rasterwalze (6) eines zweiten Kurzfarbwerks voneinander abweichende Schöpfvolumina der Näpfchen aufweist.

## Claims

1. A printing press with a short inking unit with a screen roller (6) and an associated doctor device (7, 7a, 7b) and an ink application roller (5) arranged downstream of the screen roller (6), wherein the ink application roller (5) is in operational connection in ink flowing direction with a plate/forme cylinder (1) arranged directly downstream and a blanket cylinder (2) is arranged downstream of the plate/forme cylinder (1),
wherein the roller surface (29) of the ink application roller (5), with reference to the effective outer diameter of the plate/forme cylinder (1), has at least a same outer diameter,
**characterized in that**
the ink application roller (5) comprises a core (15) on which concentrically a roller coating (28) at least comprising or containing a polymer material is arranged,
and wherein the roller coating (28) in radial direction adjacent to a roller surface (29) guiding the medium to be processed has a greater shore-A hardness and is elastic and in radial direction with respect to the core (15) has a lower shore-A hardness and is compressible.

2. The printing press according to Claim 1,
**characterized in that**
the roller coating (28) is arranged in a highly adhesive manner on the core (15) or in a highly adhesive manner on a sleeve that can be slid on to or pulled off the core (15) in axial direction.

3. The printing press according to Claim 1,
**characterized in that**
the roller coating (28) comprises a lower layer (16) highly adhesively arranged on the core (15) with a low shore-A hardness and **in that** on this layer (16) an elastic covering layer (17) guiding the medium to be processed on the roller surface (29) is highly adhesively arranged with a shore-A hardness that is greater relative to the lower layer (16).

4. The printing press according to Claim 3,
**characterized in that**
the lower layer (16) is formed of a cellular foam material.

5. The printing press according to Claim 1,
**characterized in that**
the roller coating (28) - starting out from the roller surface (29) guiding the medium to be processed in radial direction to the core (15) - has a substantially drop in hardness of the shore-A hardness.

6. The printing press according to Claim 1,
**characterized in that**
starting out from the roller surface (29) guiding the medium to be processed in radial direction to the core (15) a marginal layer (30) enclosing the roller surface (29) is arranged, the marginal layer (30) having a certain thickness and uniformly high shore-A hardness and **in that** subsequently the further roller coating (28) is arranged, which in the direction of the core (15) has a substantially continuous drop in hardness of the shore-A hardness.

7. The printing press according to Claim 1,
**characterized in that**
the roller surface (29) of the ink application roller (5) has a - with respect to the plate/forme cylinder (1) - larger outer diameter.

8. The printing press according to Claim 1,
**characterized in that**
the screen roller (6) has - with respect to the plate/forme cylinder (1) - smaller or same outer diameter.

9. The printing press according to Claim 1,
**characterized in that**
the screen roller (6) comprises a core (15) with a high axial modulus of elasticity of 100 to 450 GPa.

10. The printing press according to Claim 1,
**characterized in that**
the ink application roller (5) comprises a core (15) with a high axial modulus of elasticity of 100 to 450 GPa.

11. The printing press according to Claim 1,
**characterized in that**
the plate/forme cylinder (1) comprises a core (15) with a high axial modulus of elasticity of 100 to 450 GPa.

12. The printing press according to Claim 1 and 9 or 10 or 11,
**characterized in that**
the core (15) comprises a composite fibre material of carbon or metal-carbon composite.

13. The printing press according to Claim 1 and 9 or 10 or 11,
**characterized in that**
the core (15) comprises a temperature control device (23).

14. The printing press according to Claim 13,
**characterized in that**
the temperature control device (23) comprises at least one flow channel through which a temperature control medium can flow.

15. The printing press according to Claim 13,
**characterized in that**
the temperature control device (23) comprises at least one heating or cooling cartridge.

16. The printing press according to Claim 12,
**characterized in that**
the core (15) has an inner layer (15a) that is arranged concentrically to the axis (14) and an outer layer (15c) which is arranged concentrically spaced from the inner layer (15a), **in that** between inner layer (15a) and outer layer (15c) an intermediate layer (15b) is arranged connected to these layers (15a; 15c) in a highly adhesive manner and at least one of these layers (15a to 15c) is formed of a composite fibre material of carbon.

17. The printing press according to Claims 13 and 16,
**characterized in that**
the temperature control device (23) is arranged in the intermediate layer (15b).

18. The printing press according to Claim 1,
**characterized in that**
after the contact point of screen roller (6) and ink application roller (5) in the direction of rotation of the screen roller (6) the latter, at a distance, is assigned a device (19) for generating an air stream onto the surface of the screen roller (6).

19. The printing press according to Claim 1,
**characterized in that**
after the contact point of screen roller (6) and ink application roller (5) in the direction of rotation of the screen roller (6) the latter is assigned a smoothing device (27) for levelling the surface topography remaining on the screen roller (6).

20. The printing press according to Claim 1,
**characterized in that**
after the contact point of ink application roller (5) and plate/forme cylinder (1) in the direction of the ink application roller (5) the latter, at a distance, is assigned a device (19) for generating an air stream onto the surface of the ink application roller (5).

21. The printing press according to Claim 1,
**characterized in that**
before and/or after the contact point of ink application roller (5) and plate/forme cylinder (1) in the direction of rotation of the ink application roller (5) the latter is assigned a smoothing device (27) for levelling the surface topography that remains on the ink application roller (5).

22. The printing press according to Claim 1,
**characterized in that**
the ink application roller (5) is assigned a first and a second metering system (6, 7, 8), each comprising a screen roller (6), a doctor device (7) and an ink supply (8),
**in that** optionally the one of the metering systems (6, 7, 8) can be engaged with the ink application roller (5) or the ink transfer by means of the screen roller (6) and **in that** the other one of the metering systems (6, 7, 8) can be disengaged from the ink application roller (5) for interrupting the ink transfer by means of the screen roller (6).

23. The printing press according to Claim 1,
**characterized in that**
the ink application roller (5) is assigned a metering system (6, 7, 8) comprising at least one screen roller (6) and a doctor device (7) and this metering system (6, 7, 8) is arranged locationally variably as an assembly.

24. The printing press according to Claim 23,
**characterized in that**
the metering system (6, 7, 8) comprising at least one screen roller (6) and a doctor device (7) is interchangeable with a further metering system (6, 7, 8) that can be brought into operational connection with the ink application roller (5).

25. The printing press according to Claim 22,
**characterized in that**
the screen rollers (6) of the metering systems (6, 7, 8) have pick-up volumes of the cells which deviate from one another.

26. The printing press according to Claim 1,
**characterized in that**
the printing press comprises at least one further short inking unit of identical construction and **in that** the at least one screen roller (6) of the first short inking unit has pick-up volumes of the cells that deviate from one another with respect to a screen roller (6) of a second short inking unit.

## Revendications

1. Machine d'impression comportant une unité d'encrage courte dotée d'un cylindre tramé (6), d'un dispositif de raclage associé (7, 7a, 7b) et d'un rouleau applicateur d'encre (5) en aval du cylindre tramé (6), le rouleau applicateur d'encre (5) étant en interaction avec un cylindre porte-plaque/cliché (1) directement installé en aval du cylindre tramé (6) et un cylindre porte-blanchet (2) étant installé en aval du cylindre porte-plaque/cliché (1),
la surface de rouleau (29) du rouleau applicateur d'encre (5) présentant, relativement au diamètre extérieur actif du cylindre porte-plaque/cliché (1), un diamètre extérieur au moins égal,
**caractérisée en ce que**
le rouleau applicateur d'encre (5) présente un noyau (15) et qu'un revêtement de rouleau (28) présentant ou contenant au moins un matériau polymère est disposé concentriquement sur celui-ci
le revêtement de rouleau (28) présentant, à proximité d'une surface de rouleau (29) guidant le fluide à transformer, une dureté Shore A supérieure et étant élastique et présentant, dans le sens radial en direction du noyau (15), une dureté Shore A inférieure et étant compressible.

2. Machine d'impression selon la revendication 1,
**caractérisée en ce que**
le revêtement de rouleau (28) est disposé en adhérence fixe sur le noyau (15) ou en adhérence fixe sur un manchon pouvant être poussé sur le noyau (15) ou en être retiré dans le sens axial.

3. Machine d'impression selon la revendication 1,
**caractérisée en ce que**
le revêtement de rouleau (28) présente une couche compressible inférieure (16) disposée en adhérence fixe sur le noyau (15) ayant une faible dureté Shore A et que, sur cette couche (16), une couche de recouvrement (17) élastique conduisant le fluide à transformer sur la surface du rouleau (29) et ayant une dureté Shore A supérieure à celle de la couche inférieure (16) est disposée.

4. Machine d'impression selon la revendication 3,
**caractérisée en ce que**
la couche inférieure (16) est formée d'un matériau de type mousse alvéolée.

5. Machine d'impression selon la revendication 1,
**caractérisée en ce que**
le revêtement de rouleau (28) - en partant de la surface de rouleau (26) conduisant le fluide à transformer, dans le sens radial en direction du noyau (15) - présente une diminution sensiblement continue de la dureté Shore A.

6. Machine d'impression selon la revendication 1,
**caractérisée en ce que**,
en partant de la surface de rouleau (29) conduisant le fluide à transformer, dans le sens radial en direction du noyau (15), une couche périphérique (30) circonscrivant la surface de rouleau (29) est disposée, que la couche périphérique (30) présente une certaine épaisseur et une dureté Shore A uniformément élevée et qu'est ensuite disposé l'autre revêtement de rouleau (28) qui présente une diminution sensiblement continue de la dureté Shore A en direction du noyau (15).

7. Machine d'impression selon la revendication 1,
**caractérisée en ce que**
la surface de rouleau (29) du rouleau applicateur d'encre (5) présente - par rapport au cylindre porte-plaque/cliché (1) - un diamètre extérieur supérieur.

8. Machine d'impression selon la revendication 1,
**caractérisée en ce que**
le cylindre tramé (9) présente - par rapport au cylindre porte-plaque/cliché (1) - un diamètre inférieur ou égal.

9. Machine d'impression selon la revendication 1,
**caractérisée en ce que**
le cylindre tramé (6) présente un noyau (15) ayant un module d'élasticité axial élevé de 100 à 450 GPa.

10. Machine d'impression selon la revendication 1,
**caractérisée en ce que**
le rouleau applicateur d'encre (5) présente un noyau (15) ayant un module d'élasticité axial élevé de 100 à 450 GPa.

11. Machine d'impression selon la revendication 1,
**caractérisée en ce que**
le cylindre porte-plaque (1) présente un noyau (15) ayant un module d'élasticité axial élevé de 100 à 450 GPa.

12. Machine d'impression selon les revendications 1 et 9 ou 10 ou 11,
**caractérisée en ce que**
le noyau (15) comprend un matériau composite fibreux en carbone ou composite de métal et carbone.

13. Machine d'impression selon les revendications 1 et 9 ou 10 ou 11,
**caractérisée en ce que**
le noyau (15) comprend un dispositif régulateur de température (23).

14. Machine d'impression selon la revendication 13,
**caractérisée en ce que**
le dispositif régulateur de température (23) présente au moins un canal d'écoulement où peut passer du fluide régulateur de température.

15. Machine d'impression selon la revendication 13,
**caractérisée en ce que**
le dispositif régulateur de température (23) présente au moins une cartouche de chauffage ou de refroidissement.

16. Machine d'impression selon la revendication 12,
**caractérisée en ce que**
le noyau (15) présente une couche.intérieure (15a) disposée concentriquement par rapport à l'axe (14). et une couche extérieure (15c) disposée concentriquement à distance de la couche intérieure (15a) et que, entre la couche intérieure (15a) et la couche extérieure (15c), une couche intermédiaire (15b) reliée en adhérence fixe à ces couches (15a ; 15c) est disposée et qu'au moins une de ces couches (15a à 15c) est formée d'un matériau composite fibreux en carbone.

17. Machine d'impression selon les revendications 13 et 16,
**caractérisée en ce que**
le dispositif régulateur de température (23) est disposé dans la couche intermédiaire (15b).

18. Machine d'impression selon la revendication 1,
**caractérisée en ce que**,
en aval du point de contact du cylindre tramé (6) et du rouleau applicateur d'encre (5), dans le sens de rotation du cylindre tramé (6), un dispositif (19) de génération d'un flux d'air sur la surface du cylindre tramé (6) est à distance associé à celui-ci.

19. Machine d'impression selon la revendication 1,
**caractérisée en ce que**,
en aval du point de contact du cylindre tramé (6) et du rouleau applicateur d'encre (5), dans le sens de rotation du cylindre tramé (6), un dispositif de lissage (27) permettant d'aplanir la topographie surfacique restant sur le cylindre tramé (6) lui est associé.

20. Machine d'impression selon la revendication 1,
**caractérisée en ce que**,
en aval du point de contact du rouleau applicateur d'encre (5) et du cylindre porte-plaque/cliché (1), dans le sens de rotation du rouleau applicateur d'encre (5), un dispositif (19) de génération d'un flux d'air à distance sur la surface du rouleau applicateur d'encre (5) lui est associé.

21. Machine d'impression selon la revendication 1,
**caractérisée en ce que**,
en aval du point de contact du rouleau applicateur d'encre (5) et du cylindre porte-plaque/cliché (1), dans le sens de rotation du rouleau applicateur d'encre (5), un dispositif de lissage (27) permettant d'aplanir la topographie surfacique restant sur le rouleau applicateur d'encre (5) lui est associé.

22. Machine d'impression selon la revendication 1,
**caractérisée en ce que**
sont associés au rouleau applicateur d'encre (5) un premier et un second systèmes de dosage (6, 7, 8) comprenant chacun un cylindre tramé (6), un dispositif de raclage (7) et une alimentation en encre (8),
que, facultativement, un des systèmes de dosage (6, 7, 8) peut être approché, pour transférer l'encre au moyen du cylindre tramé (6), du rouleau applicateur d'encre (5) et que l'autre système de dosage (6, 7, 8), pour interrompre le transfert d'encre, peut être écarté du rouleau applicateur d'encre (5) pour interrompre le transfert d'encre au moyen du cylindre tramé (6).

23. Machine d'impression selon la revendication 1,
**caractérisée en ce**
**qu'**est associé au rouleau applicateur d'encre (5) un système de dosage (6, 7, 8) comprenant au moins un cylindre tramé (6) et un dispositif de raclage (7) et que ce système de dosage (6, 7, 8) est disposé en tant que sous-ensemble à un emplacement variable.

24. Machine d'impression selon la revendication 23,
**caractérisée en ce**
**qu'**un système de dosage (6, 7, 8) comprenant au moins un cylindre tramé (6) et un dispositif de raclage (7) peut être changé contre un autre système de dosage (6, 7, 8) pouvant être amené en interaction avec le rouleau applicateur d'encre (5).

25. Machine d'impression selon la revendication 22,
**caractérisée en ce que**
les cylindres tramés (6) des systèmes de dosage (6, 7, 8) présentent des volumes de récupération de leurs aspérités différant entre eux.

26. Machine d'impression selon la revendication 1,
**caractérisée en ce que**
la machine d'impression comprend au moins une autre unité d'encrage courte de même modèle et que l'au moins un cylindre tramé (6) de la première unité d'encrage courte présente des volumes de récupération de ses aspérités différant entre eux pour au moins un cylindre tramé (6) d'une seconde unité d'encrage courte.
